# FASCICULE DE BREVET EUROPEEN

(11) **EP 1 945 323 B1**
(45) Date de publication et mention de la délivrance du brevet: **14.04.2010**
(21) Numéro de dépôt: 06820144.1
(22) Date de dépôt: 02.10.2006
(51) Int. Cl.: A63C 13/00

(54) **RAQUETTE A NEIGE AVEC CRAMPONS ET CALE DE DESCENTE**
SCHNEESCHUH MIT STOLLEN UND ABFAHRT-NAGEL
SNOWSHOE WITH STUDS AND DOWNHILL CLEAT

(30) Priorité: 05.10.2005 FR 0510401
(43) Date de publication de la demande: 23.07.2008
(73) Titulaire: TSL Sport Equipment, 74290 Alex (FR)
(72) Inventeur: GALLAY, Philippe, 74220 La Clusaz (FR); MALLINJOUD, Julie, 74940 Annecy le vieux (FR)
(74) Mandataire: Gasquet, Denis
(86) Numéro de dépôt international: PCT/FR2006/002223
(87) Numéro de publication internationale: WO 2007/042636

(56) Documents cités:
- DE-A1- 19 918 871
- FR-A- 2 771 301
- FR-A- 2 819 730
- FR-A- 2 850 252

## Description

La présente invention concerne un perfectionnement pour raquette à neige destiné notamment à améliorer le confort de la marche dans les descentes.

Les raquettes à neige sont des engins connus depuis de très nombreuses années car utilisées depuis plusieurs siècles par les populations scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des sportifs qui font des randonnées et des promenades, voire même des compétitions. Mais les sportifs, bien que pratiquant pour leur plaisir, sont de plus en plus exigeants pour le matériel qu'ils utilisent et il est vrai que les produits actuellement vendus ne donnent pas entière satisfaction.

Les raquettes à neige actuelles présentent de nombreuses caractéristiques destinées à améliorer le confort de l'utilisateur pendant la marche comme, par exemple, les cales de montée ou les moyens d'accroche. Celles-ci ont pour but de faciliter l'adaptation de la raquette aux conditions de pente et de neige rencontrées.

Toutefois, ces améliorations ne suffisent pas à résoudre les problèmes rencontrés par les pratiquants, et notamment dans les descentes ou le pied n'est pas dans une position confortable car il se trouve, d'une part, en butée vers l'avant et, d'autre part, dans une position angulaire anormale par rapport à la jambe.

La déposante a par ailleurs déjà prévu dans sa demande de brevet française n° 0101128 publié sous le numéro FR-A-2 819 730, un dispositif permettant au talon de la chaussure de descendre plus bas que normalement, afin d'améliorer le confort dans les descentes. Mais dans le cas de neige dure l'accrochage peut ne pas être suffisant, aussi la présente invention entend remédier à cet inconvénient

Ainsi, la raquette à neige selon l'invention comporte des moyens de retenue de la chaussure qui permettent à celle-ci de pivoter vers le haut par rapport au tamis de la raquette autour d'un axe transversal situé sensiblement au niveau de la zone avant la chaussure, et ce, afin que l'utilisateur puisse soulever son talon par pivotement, depuis une position basse normale, position d'utilisation habituelle de la raquette pour une marche sur terrain plat, selon laquelle le plan général de la surface inférieure de ladite chaussure est sensiblement parallèle à la surface du terrain, et qui comprend des moyens de limitation du pivotement vers le bas permettant de définir une position basse extrême selon laquelle la surface inférieure du talon de la chaussure se trouve plus bas que l'extrémité avant de ladite chaussure, lesdits moyens de retenue de la chaussure étant constitués par une plaque articulée pivotante autour d'un axe transversal situé sensiblement au niveau de la zone avant de la chaussure, afin que l'utilisateur puisse soulever son talon par pivotement au cours de sa progression, et est caractérisée en ce que la surface inférieure de la plaque articulée comprend au moins dans sa zone arrière, correspondant à la zone ou la surface inférieure de la plaque articulée, qui est celle qui est située sous la surface d'appui sur le terrain du tamis de la raquette, lorsque la plaque pivotante est dans sa position basse extrême, des moyens d'accroché permettant ainsi de retenir ladite plaque donc l'ensemble de la raquette vers l'avant et condamner ainsi les déplacements vers l'avant, par accrochage de ladite plaque.

Selon des caractéristiques complémentaires, les moyens d'accroche sont constitués par au moins une saillie d'accrochage qui fait saillie sous la surface inférieure de ladite plaque de façon à présenter un profil d'accroche sous la surface du terrain.

Selon d'autres caractéristiques, la ou les sailles d'accrochage sont constituées par des crampons avantageusement métalliques faisant saillie vers le bas et disposés de part et d'autre du plan longitudinal de symétrie de la plaque.

Selon le mode de réalisation préféré, la plaque articulée comprend au moins deux saillies d'accrochage disposéEs de part et d'autre du plan longitudinal de symétrie de la plaque.

Ajoutons que les moyens de limitation du pivotement sont de type réglable et permettent à l'utilisateur de passer au moins de la position basse normale de la raquette vers la position basse extrême, lesdits moyens de limitation du pivotement étant constitués par un organe de butée et d'appui mobile constitué par une pièce coulissante arrière mobile en déplacement longitudinal destiné à coopérer avec la partie arrière de la plaque articulée et notamment la partie arrière de sa surface inférieure.

De plus, l'organe de butée et d'appui mobile comprend au moins une première zone d'appui, qui est destinée à être déplacée vers l'avant sous la surface inférieure de la plaque le talon de la chaussure, pour définir la position basse normale, et immobilisée dans cette position, et être déplacée vers l'arrière hors de la zone de déplacement de l'arrière de la plaque pour permettre son pivotement vers le bas en étant déplacée dans le jour longitudinal, dans sa position basse extrême.

D'autres caractéristiques et avantages de l'invention se dégageront de la description qui va suivre en regard des dessins annexés qui ne sont donnés qu'à titre d'exemples non limitatifs.
Les figures 1 et 2 illustrEnt la raquette avec sa plaque dans sa position basse normale d'utilisation.
La figure 1 est une vue latérale en coupe longitudinale.
La figure 2 est une vue de dessus, la chaussure ayant été retirée.
Les figures 3 et 4 illustrent la raquette avec sa plaque dans sa position basse extrême.
La figure 3 est une vue latérale en coupe longitudinale.
La figure 4 est une vue de dessus, la chaussure ayant été retirée
La figure 5 est une vue latérale montrant la raquette avec l'organe de butée et d'appui avancé vers l'avant servant ainsi de cale de montée.

Selon l'invention, la raquette à neige, portant la référence générale (1) est constituée par un cadre (3) qui délimite une surface intérieure ou tamis (2) qui forme la surface portante de la raquette. Ce tamis (2) peut avantageusement se présenter sous la forme d'une plaque ajourée rigide qui comporte sous sa face inférieure un ensemble de parois d'accroche (4) destinées à renforcer la tenue de la raquette à neige sur la neige dure. Toutefois, il pourrait en être autrement et le tamis pourrait être formé par une toile ou par des portions de plaque non ajourées, par exemple, sans pour autant sortir du champ de protection de l'invention.

La raquette à neige (1) de l'invention comporte des moyens de retenue de la chaussure (5) destinés à solidariser la chaussure à la raquette. Ces moyens de retenue présentent une configuration qui permet à la chaussure (5) de l'utilisateur de pivoter par rapport au tamis (2) de la raquette autour d'un axe transversal (X, X') situé sensiblement au niveau de la zone avant la chaussure, et ce, afin que l'utilisateur puisse soulever son talon par pivotement vers le haut selon F au cours de sa progression. Ces moyens de retenue sont avantageusement constitués par une fixation de type à plaque articulée (7), tel qu'illustré, ladite plaque (7) portant des moyens de retenue arrière (8a) de la chaussure et des moyens de retenue avant (8b).

Le pivotement de la chaussure (5) par rapport à la raquette (1) s'effectue avantageusement entre une position basse normale (A), telle qu'illustrée à la figure 1, position d'utilisation habituelle de la raquette pour une marche sur terrain plat, selon laquelle le plan général de la surface inférieure (7a) de plaque articulée (7) est sensiblement parallèle au plan général (T) de la surface du terrain, et une position haute (B) illustrée selon laquelle le talon de la chaussure est soulevé par pivotement vers le haut selon F de la plaque (7) autour de l'axe transversal (X, X').

On notera que le plan général (S) de la surface inférieure (7a) de la plaque pivotante (7), est sensiblement dans le plan général du tamis.

Selon l'invention, la raquette comprend des moyens permettant à la chaussure de prendre une position basse extrême (C), voir plus particulièrement figure 3, selon laquelle le talon (50) de la chaussure (5) peut prendre une position telle que le plan général (S) de la surface inférieure (7a) de la plaque articulée (7) soit inclinée vers le bas et vers l'arrière. Ainsi, la raquette selon l'invention comprend des moyens de limitation du pivotement de la raquette vers la bas, permettant l'indexation, d'une part, de la position basse normale (A) et, d'autre part, de la position basse extrême (C).

Dans la position basse extrême (C), la face inférieure (7a) de la plaque articulée (7) de l'arrière de la chaussure (5) est située au moins partiellement en dessous du plan général du tamis tel que cela est illustré à la figure 3. Le talon (50) de la chaussure, et notamment sa surface inférieure (5a), se trouve alors plus bas que l'extrémité avant (51) de ladite chaussure (5), et ce, bien entendu, quand la raquette est sensiblement horizontale, c'est-à-dire que son plan général est sensiblement horizontal.

Selon le mode de réalisation préféré de la raquette à neige de l'invention, les moyens de limitation du pivotement sont de type réglable et permettent à l'utilisateur de passer au moins de la position basse normale (A) de la raquette (1) vers la position basse extrême (C). Pour ce faire, les moyens de limitation du pivotement sont constitués par un organe de butée et d'appui mobile (11) constitué par une pièce coulissante arrière mobile en déplacement longitudinal destiné à coopérer avec la partie arrière de la plaque articulée (7) et notamment la partie arrière de sa surface inférieure (7a). Bien entendu la raquettE pourrait avoir tout autre dispositif de moyens de limitation de pivotement, sans pour autant sortir du cadre de l'invention.

Ajoutons que pour permettre à la plaque articulée de prendre la position basse extrême (C), le tamis de la raquette comprend un jour longitudinal (12) situé dans le tamis (2), au moins à l'arrière de l'axe de pivotement (X, X') de la plaque articulée (7). Ce jour présente avantageusement une largeur supérieure à celle des chaussures de montagne classiques destinées à être utilisées par les pratiquants de la raquette à neige et supérieure à la largeur de la plaque articulée. On peut également noter que la raquette peut comporter des parois situées en dessous du plan du tamis (2) à l'aplomb du jour (12) comme, par exemple, les parois d'accroche (4) décrites précédemment.

Selon le mode de réalisation donné à titre d'exemple, l'organe de butée et d'appui mobile (11) est constitué par une pièce d'appui (11), mobile en translation longitudinale, qui comprend au moins une première zone d'appui (11a), qui est destinée à être déplacée vers l'avant sous la surface inférieure de la plaque le talon de la chaussure tel qu'illustré aux figures 1 et 2, pour définir la position basse normale (A), et immobilisée dans cette position, et être déplacée vers l'arrière hors de la zone de déplacement de l'arrière de la plaque pour permettre son pivotement vers le bas en étant déplacée dans le jour longitudinal (12) défini précédemment, dans sa position basse extrême (C) tel qu'illustré aux figures 3 et 4.

On notera que la raquette comprend une butée (13) limitant le pivotement vers le bas et définissant ainsi la position basse extrême (C). Cette butée est avantageusement constituée par une traverse transversale disposée transversalement à l'arrière de l'axe de pivotement (X, X') et s'étendant transversalement dans le jour (12) défini précédemment. Bien entendu ladite buttée pourrait être constituée non pas par une traverse transversale mais par deux butées latérales disposées sur les cotés

Ajoutons que l'organe de butée et d'appui (11) comprend avantageusement, selon le mode de réalisation illustré, une deuxième zone d'appui (11b) disposée au-dessus et derrière la première zone d'appui (11a), permettant par déplacement vers l'avant dudit organe de définir une position d'appui haute de montée (D) pour la plaque, servant alors de cale de montée, tel que cela est illustré à la figure 5. Dans cette position l'organe de butée et d'appui (11) est placé dans une position avancée vers l'avant.

Selon une caractéristique de l'invention, la plaque articulée (7) comprend à sa partie inférieure, des moyens d'accroche permettant de retenir ladite plaque donc l'ensemble de la raquette vers l'avant et condamner ainsi les déplacements vers l'avant, par accrochage de ladite plaque, lorsque la plaque pivotante est dans sa position basse extrême (C).

Selon le mode préféré, la surface inférieure de la plaque articulée comprend au moins dans sa zone arrière (ZA), au moins une saillie d'accrochage (14a, 14b) qui fait saillie sous la surface inférieure (7a) de ladite plaque (7) de façon à présenter un profil d'accroche sous la surface du terrain (T) tel que cela est illustré à la figure 3.

Ajoutons que la zone arrière inférieure (ZA) correspond à la zone ou la surface inférieure de la plaque articulée, est celle qui est située sous la surface d'appui sur le terrain (T) du tamis de la raquette, lorsque la plaque pivotante est dans sa position basse extrême (C).

Selon le mode préféré, ce ou ces saille d'accrochage (14a, 14b) sont constituées par des crampons avantageusement métalliques faisant saillie vers la bas et disposés de part et d'autre du plan longitudinal de symétrie de la plaque tel que cela est illustré à la figure 4. Il va de soit que tous autres moyens d'accrochage pourraient être adoptés, comme par exemple les parois même de la plaque articulée, ou encore par des griffes métalliques.

Bien entendu, l'invention n'est pas limitée aux modes de réalisation décrits et représentés à titre d'exemples, mais elle comprend aussi tous les équivalents techniques ainsi que leurs combinaisons, dans le cadre des revendications annexées.

## Revendications

1. Raquette à neige (1) comportant des moyens de retenue de la chaussure (5) qui permettent à celle-ci de pivoter vers le haut par rapport au tamis (2) de la raquette autour d'un axe transversal (X, X') situé sensiblement au niveau de la zone avant la chaussure, et ce, afin que l'utilisateur puisse soulever son talon par pivotement, depuis une position basse normale (A), position d'utilisation habituelle de la raquette pour une marche sur terrain plat, selon laquelle le plan général de la surface inférieure de ladite chaussure est sensiblement parallèle à la surface du terrain (T), et qui comprend des moyens de limitation du pivotement vers le bas permettant de définir une position basse extrême (C) selon laquelle la surface inférieure du talon (50) de la chaussure (5) se trouve plus bas que l'extrémité avant (51) de ladite chaussure (5), lesdits moyens de retenue de la chaussure étant constitués par une plaque articulée (7) pivotante autour d'un axe transversal (X, X') situé sensiblement au niveau de la zone avant de la chaussure, afin que l'utilisateur puisse soulever son talon par pivotement selon F au cours de sa progression, **caractérisée en ce que** la surface inférieure de la plaque articulée (7) comprend au moins dans sa zone arrière (ZA), correspondant à la zone ou la surface inférieure de la plaque articulée, qui est celle qui est située sous la surface d'appui sur le terrain (T) du tamis de la raquette lorsque la plaque pivotante est dans sa position basse extrême (C), des moyens d'accroche permettant ainsi de retenir ladite plaque donc l'ensemble de la raquette vers l'avant et condamner ainsi les déplacements vers l'avant, par accrochage de ladite plaque.

2. Raquette à neige (1) selon la revendication 1, **caractérisée en ce que** les moyens d'accroche sont constitués par au moins une saillie d'accrochage (14a, 14b) qui fait saillie sous la surface inférieure (7a) de ladite plaque (7) de façon à présenter un profil d'accroche sous la surface du terrain (T).

3. Raquette à neige (1) selon la revendication 2, **caractérisée en ce** la ou les sailles d'accrochage (14a, 14b) sont constituées par des crampons faisant saillie vers la bas et disposés de part et d'autre du plan longitudinal de symétrie de la plaque.

4. Raquette à neige (1) selon la revendication 3, **caractérisée en ce que** la plaque articulée comprend au moins deux saillies d'accrochage ( 14a, 14b) et disposés de part et d'autre du plan longitudinal de symétrie de la plaque.

5. Raquette à neige (1) selon l'une quelconque des revendications précédentes, **caractérisée en ce que** les moyens de limitation du pivotement sont de type réglable et permettent à l'utilisateur de passer au moins de la position basse normale (A) de la raquette (1) vers la position basse extrême (C), lesdits moyens de limitation du pivotement étant constitués par un organe de butée et d'appui mobile (11) constitué par une pièce coulissante arrière mobile en déplacement longitudinal destiné à coopérer avec la partie arrière de la plaque articulée (7) et notamment la partie arrière de sa surface inférieure (7a).

6. Raquette à neige (1) selon la revendication précédente, **caractérisée en ce que**, l'organe de butée et d'appui mobile (11) comprend au moins une première zone d'appui (11a), qui est destinée à être déplacée vers l'avant sous la surface inférieure de la plaque le talon de la chaussure, pour définir la position basse normale (A), et être déplacée vers l'arrière hors de la zone de déplacement de l'arrière de la plaque pour permettre son pivotement vers le bas dans un jour longitudinal (12) du tamis, dans sa position basse extrême (C).

## Claims

1. Snowshoe (1) comprising means for retaining the boot (5) which enable the latter to pivot upwards in relation to the sole (2) of the snowshoe about a transverse axis (X, X') located substantially at the front region of the boot, and do so in order to enable the user to raise his heel by pivoting, from a normal low position (A), the usual position of use of the snowshoe for walking on flat ground, whereby the general plane of the lower surface of the said boot is substantially parallel to the surface of the ground (T) and which comprises means for limiting the pivoting movement in the downward direction which make it possible to define an extreme low position (C), whereby the lower surface of the heel (50) of the boot (5) is lower than the front end (51) of the said boot (5), the said means for retaining the boot being constituted by an articulated plate (7) which pivots about a transverse axis (X, X') situated substantially at the front region of the boot, so that the user is able to raise his heel by pivoting in the direction F as he moves forward, **characterised in that** the lower surface of the articulated plate (7) comprises, at least in its rear region (ZA) corresponding to the lower region or surface of the articulated plate, which is the one which is located below the surface by which the sole of the snowshoe rests on the ground (T) when the pivoting plate is in its extreme low position (C), snagging means which thus make it possible to hold back the said plate, and therefore the whole of the snowshoe, in the forward direction and to thus inhibit forward displacements as a result of the snagging of the said plate.

2. Snowshoe (1) according to claim 1, **characterised in that** the snagging means are constituted by at least one snagging projection (14a, 14b) which projects below the lower surface (7a) of the said plate (7) so as to have a snagging profile below the surface of the ground (T).

3. Snowshoe (1) according to claim 2, **characterised in that** the snagging projection or projections (14a, 14b) are constituted by studs which project downwards and are arranged on either side of the longitudinal plane of symmetry of the plate.

4. Snowshoe (1) according to claim 3, **characterised in that** the articulated plate comprises at least two snagging projections (14a, 14b) which are arranged on either side of the longitudinal plane of symmetry of the plate.

5. Snowshoe (1) according to any of the preceding claims, **characterised in that** the means for limiting the pivoting movement are of the adjustable type and enable the user to move at least from the normal low position (A) of the snowshoe (1) to the extreme low position (C), the said means for limiting the pivoting movement being constituted by a stop and movable support component (11) constituted by a rear sliding part which is movable in longitudinal displacement and is intended to cooperate with the rear part of the articulated plate (7), and especially the rear part of its lower surface (7a).

6. Snowshoe (1) according to the preceding claim, **characterised in that** the stop and movable support component (11) comprises at least one first supporting region (11a) which is intended to be displaced forwards below the lower surface of the plate, in order to define the normal low position (A), and to be displaced rearwards, out of the region of displacement of the rear of the plate in order to enable it to pivot downwards into a longitudinal clearance (12) in the sole when in its extreme low position (C).

## Patentansprüche

1. Schneeschuh (1), der Mittel zum Festhalten des Schuhs (5) aufweist, mit denen er relativ zum Sieb (2) des Schneeschuhs um eine Querachse (X, X') herum nach oben schwenken kann, die etwa auf Höhe des Bereichs vor dem Schuh liegt, und zwar damit der Benutzer den Absatz mit einer Schwenkbewegung aus einer normalen unteren Position (A) hochheben kann, der Position der üblichen Verwendung des Schneeschuhs beim Laufen in ebenem Gelände, in der die allgemeine Ebene der unteren Fläche des Schuhs im Wesentlichen parallel zur Fläche des Geländes (T) verläuft, und der Mittel zum Begrenzen der Schwenkbewegung nach unten umfasst, mit denen eine äußerste untere Position (C) definiert werden kann, in der die untere Fläche des Absatzes (50) des Schuhs (5) tiefer liegt als das vordere Ende (51) des Schuhs (5), wobei die Mittel zum Festhalten des Schuhs aus einer frei beweglichen Platte (7) gebildet sind, die um eine Querachse (X, X') herum schwenkt, die etwa auf Höhe des vorderen Bereichs des Schuhs liegt, damit der Benutzer während seiner Vorwärtsbewegung seinen Absatz mit einer Schwenkbewegung entsprechend F hochheben kann, **dadurch gekennzeichnet, dass** die untere Fläche der frei beweglichen Platte (7) zumindest in ihrem hinteren Bereich (ZA), der dem unteren Bereich oder der unteren Fläche der frei beweglichen Platte entspricht, der bzw. die sich unter der Auflagefläche des Siebs des Schneeschuhs auf dem Gelände (T) befindet, wenn sich die schwenkbare Platte in ihrer äußersten unteren Position (C) befindet, Haltemittel umfasst, mit denen folglich die Platte und damit der gesamte Schneeschuh nach vorn gehalten werden kann und so Bewegungen nach vorn durch den Halt der Platte verhindert werden können.

2. Schneeschuh (1) nach Anspruch 1, **dadurch gekennzeichnet, dass** die Haltemittel aus mindestens einem Haltevorsprung (14a, 14b) gebildet sind, der unter der unteren Fläche (7a) der Platte (7) hervorragt, damit sie unter der Fläche des Geländes (T) ein Halteprofil aufweist.

3. Schneeschuh (1) nach Anspruch 2, **dadurch gekennzeichnet, dass** der oder die Haltevorsprünge (14a, 14b) aus Stollen gebildet sind, die nach unten vorstehen und auf beiden Seiten der Längssymmetrieebene der Platte angeordnet sind.

4. Schneeschuh (1) nach Anspruch 3, **dadurch gekennzeichnet, dass** die frei bewegliche Platte mindestens zwei Haltevorsprünge (14a, 14b) umfasst, die auf beiden Seiten der Längssymmetrieebene der Platte angeordnet sind.

5. Schneeschuh (1) nach einem der vorhergehenden Ansprüche, **dadurch gekennzeichnet, dass** die Mittel zum Begrenzen der Schwenkbewegung einstellbar sind und dem Benutzer die Möglichkeit geben, zumindest aus der normalen unteren Position (A) des Schneeschuhs (1) in die äußerste untere Position (C) zu gelangen, wobei die Mittel zum Begrenzen der Schwenkbewegung aus einer beweglichen Anschlag- und Auflageeinrichtung (11) gebildet sind, das aus einem hinteren Gleitkörper gebildet ist, der sich in Längsrichtung bewegen kann und dafür bestimmt ist, mit dem hinteren Teil der frei beweglichen Platte (7) zusammenzuwirken und insbesondere mit dem hinteren Teil ihrer unteren Fläche (7a).

6. Schneeschuh (1) nach dem vorhergehenden Anspruch, **dadurch gekennzeichnet, dass** die bewegliche Anschlag- und Auflageeinrichtung (11) mindestens einen ersten Auflagebereich (11a) umfasst, der dafür bestimmt ist, nach vorn unter die untere Fläche der Platte, den Absatz des Schuhs, bewegt zu werden, um die normale untere Position (A) zu definieren, und aus dem Bewegungsbereich des hinteren Teils der Platte nach hinten bewegt zu werden, damit sie in einer Längsöffnung (12) des Siebs nach unten in ihre äußerste untere Position (C) schwenken kann.
